# FASCICULE DE BREVET EUROPEEN

(11) **EP 2 677 090 B1**
(45) Date de publication et mention de la délivrance du brevet: **07.01.2015**
(21) Numéro de dépôt: 13172209.2
(22) Date de dépôt: 17.06.2013
(51) Int. Cl.: E04B 5/08, E04C 3/22

(54) **Brique creuse profilée et ensemble plafond-plancher associant la brique et du béton armé**
Profil-Hohlziegel und Decken-Fußbodenanordnung in Ziegel-Stahlbeton-Kombibauweise
Profiled hollow brick and ceiling-floor assembly combining the brick and reinforced concrete

(30) Priorité: 21.06.2012 FR 1255816
(43) Date de publication de la demande: 25.12.2013
(73) Titulaire: Terreal, 92150 Suresnes (FR)
(72) Inventeur: Male, Philippe, 31500 Toulouse (FR); Vincent, Paul, 75004 Paris (FR); Canat, Olivier, 69008 Lyon (FR)
(74) Mandataire: Loyer & Abello

(56) Documents cités:
- DE-A1- 2 753 735
- DE-B1- 2 536 086
- FR-A- 990 396
- FR-A- 1 108 354

## Description

La présente invention est du domaine du bâtiment et concerne un voussoir permettant de réaliser un ensemble plancher-plafond réunissant des qualités esthétiques et de grande solidité.

DE 25 36 086 B1 divulgue une brique creuse selon le préambule de la revendication 1.

L'ensemble plafond-plancher est réalisé à partir d'un élément modulaire associant céramique et un béton armé.

Selon la présente invention, l'élément céramique est une brique creuse profilée selon la revendication 1, dont la section comporte deux parois rectilignes faisant entre elles un angle de presque 90°, reliées l'une à l'autre par une paroi en arc-de-cercle de façon à constituer un demi-voussoir comportant : une face supérieure horizontale, une face latérale légèrement inclinée et une face courbe joignant ces deux faces.

Selon un mode de réalisation, ladite face latérale comporte, à sa base, un évidement.

L'invention fournit aussi un élément modulaire, constitué de deux demi-voussoirs, en opposition, définissant entre eux un espace dans lequel est coulée une poutre en béton armé, surmontée d'une plaque rectangulaire, en béton armé, ayant la largeur dudit ensemble et une longueur légèrement supérieure.

Selon un mode de réalisation, les deux parois sensiblement verticales des deux demi-voussoirs se faisant face d'une part sont légèrement inclinées de façon à présenter, lorsque les deux demi-voussoirs sont assemblés, un espace en contre-dépouille destiné à recevoir une poutre en béton armé; d'autre part définissent, à leur base, un logement longitudinal destiné à recevoir divers accessoires tels que câblages électriques, rails porteurs ou moyens de fixation de cloisons.

L'invention fournit aussi un ensemble formant plancher et plafond constitué par une pluralité d'éléments modulaires placés côte-à-côte et portés par une structure porteuse, constituant : à sa face inférieure des voussoirs et à sa face supérieure un plancher.

Selon un mode de réalisation, l'ensemble formant à la fois un plancher et un plafond en voussoir, constitué par une pluralité d'éléments modulaires placés côte-à-côte et portés par une structure porteuse, constitue une surface supérieure plane dudit ensemble et une pluralité de voûtes parallèles au niveau de la surface inférieure dudit ensemble

Selon un mode de réalisation, le plancher est constitué par une surface plane en béton armé, réalisée par la juxtaposition des ensembles modulaires, surface sur laquelle est coulée sur place une dalle en béton armé.

Selon un mode de réalisation, la dalle en béton armé est recouverte d'une nappe en matériau isolant, qui est elle-même recouverte d'une chape en béton.

L'invention fournit aussi un procédé de fabrication d'un tel élément modulaire, comportant les étapes suivantes :
1°) Mise en place sur un berceau d'une rangée de demi-voussoirs
2°) Mise en place d'une rangée symétrique de demi-voussoirs
3°) Coulée d'une poutre en béton armé dans l'espace compris entre les deux rangées de demi-voussoirs
4°) Coulée au-dessus de la poutre en béton armé d'une plaque rectangulaire, en béton armé, ayant la largeur de l'assemblage des deux deini-voussoirs et une longueur légèrement supérieure, ce qui réalise un élément modulaire.

Selon un mode de réalisation, des buses de soufflage d'air sont disposées au voisinage du sommet d'un ou plusieurs voussoirs.

L'invention sera mieux comprise, et d'autres buts, détails, caractéristiques et avantages de celle-ci apparaîtront plus clairement au cours de la description suivante donnée uniquement à titre illustratif et non limitatif, en référence aux dessins annexés. Sur ces dessins :
La figure 1 est une vue en coupe longitudinale d'une brique creuse selon un premier mode de réalisation de l'invention.
La figure 2 est une vue en coupe d'un élément modulaire constitué de deux demi-voussoirs.
La figure 3 illustre un assemblage d'éléments modulaires avec la poutre en béton armé et la plaque coulée au-dessus.
La figure 4 est une vue en perspective d'une brique creuse selon l'invention mise en place dans un berceau de montage.
La figure 5 est une vue en perspective de la phase de montage succédant à celle de la figure 4.
La figure 6 est une vue en perspective de la phase suivant celle de la figure 5 illustrant la poutre en béton armé coulée entre deux demi-voussoirs.
La figure 7 est une vue en perspective illustrant l'élément modulaire terminé.
La figure 8 est une vue partielle, en coupe, illustrant un ensemble plancher-voussoir selon l'invention.
La figure 9 est une vue en perspective, par dessous, illustrant la mise en place des ensembles plancher-voussoirs sur une structure porteuse.
Les figures 10 à 11 deux exemples, à échelle agrandie, de mise en place d'accessoires à la base des éléments modulaires.
La figure 12 est une vue de dessous, en perspective, d'un plafond en voussoirs selon l'invention, illustrant l'emplacement de buses de soufflage d'air.
La figure 13 illustre la circulation de l'air.
La figure 14 est une vue en coupe longitudinale d'une brique creuse selon un deuxième mode de réalisation de l'invention.
La figure 15 est une vue en coupe d'un élément modulaire constitué de deux demi-voussoirs selon la figure 14.

En se reportant à la figure 1 on voit que la brique creuse selon l'invention comporte une face supérieure 1, horizontale, une face latérale 2 sensiblement verticale, ces deux faces étant reliées l'une à l'autre par une face courbe 3, en arc-de-cercle ; la face latérale 2 est légèrement inclinée et comporte à sa base un évidement 4. L'angle entre les faces 1 et 2 est compris entre 85° et 90°, de préférence proche de 88°.

De préférence et selon la matière utilisée, la brique creuse est aussi munie de cloisons internes 5 pour renforcer la structure et les surfaces de ses faces 1 et 2 sont munies de crantages pour faciliter l'accrochage du béton.

Cette brique constitue ce qui sera dénommé ci-après un demi-voussoir.

Sur la figure 2 on voit que lorsqu'on dispose côte-à-côte deux demi-voussoirs en position opposée, les deux faces 2 définissent un espace 6, qui, du fait de la légère inclinaison des faces 2, présente une contre-dépouille vers le haut.

Cet espace 6 constitue un coffrage dans lequel on peut couler un béton.

De préférence, comme cela est représenté, on dispose dans l'espace 6 une armature 7 et, au-dessus des deux faces 1, une armature 8 ; de sorte que en coulant du béton, on obtient une poutre 9 et un plaque 10 en béton armé. La plaque 10 a la même largeur que celle de l'élément modulaire, mais a une longueur légèrement supérieure ; de sorte qu'elle dépasse aux deux extrémités de cet élément modulaire. On obtient ainsi un élément modulaire.

Les figures 4 à 7 illustrent le procédé de montage des éléments modulaires à partir de demi-voussoirs

La figure 4 illustre un demi-voussoir 11 posé dans un berceau 12 constitué d'une pluralité de supports en U, 12. On réalise un rangée de demi-voussoirs 11 en les alignant côte-à-côte dans le berceau 12 ; puis on réalise un deuxième rangée de demi-voussoirs 11 en les disposant en position opposée dans le berceau 12 (figure 5) ; ensuite on coule la poutre 9 (figure 6), puis la plaque 10 (figure 7).

Sur la figure 9 on voit que sur les poutres horizontales 13 d'une structure porteuse, on pose les uns à côté des autres une pluralité d'éléments modulaires tels que ceux représentés à la figure 7. Ces éléments modulaires reposent sur les poutres 13 par les deux extrémités de leurs plaques 10, qui, comme décrit plus haut, ont une longueur supérieure à celle desdits éléments modulaires.

Une fois les éléments modulaires mis en place on réalise le plancher définitif, lequel, comme représenté à la figure 8, comporte : une dalle 14 en béton armé coulée sur place sur la surface plane formée par la juxtaposition des plaques 10 ; une couche de matériau isolant 15 et une chape de finition 16.

Comme représenté aux figures 2 et 3, la disposition face-à-face des évidements 4 de deux demi-voussoirs accolés ménage un espace qui permet de loger des accessoires ou équipements nécessaires dans un bâtiment.

La figure 10 représente une cheville béton 17, enfoncée dans la poutre 9, qui poile une platine 18 supportant des câbles électriques 19 et un rail 20.

La figure 11 représente un tasseau 21, fixé par collage dans le logement ménagé par les évidements 4 des demi-voussoirs, tasseau 21 dans lequel est vissée une vis 22 qui sert à fixer une cloison 23.

Bien évidemment l'invention n'est pas limitée à ces exemples : de nombreuses applications sont possibles.

Le plafond en voussoir selon la présente invention permet, en outre, de réaliser une excellente ventilation des locaux.

Sur l'exemple représenté à la figure 12, on voit que l'on dispose des buses de soufflage d'air 24 au voisinage du sommet des voussoirs. Dans l'exemple représenté, on a disposé une buse de soufflage tous les trois voussoirs, mais cela n'est indiqué qu'à titre d'exemple : on peut en disposer plus ou en disposer moins.

En se reportant à la figure 13, on voit que l'air ainsi soufflé par les buses 24 circule tout le long du voussoir, au sommet du plafond, pour descendre dans la pièce lorsqu'il arrive à la cloison 26 située à l'extrémité des voussoirs opposée à celle où sont disposées les buses de soufflage 24. L'air de climatisation ainsi soufflé traverse la pièce en hauteur, s'abaisse en bout des voussoirs et est repris par un ou plusieurs orifices 25 situés du même côté que les buses de soufflage 24.

On obtient ainsi une excellente ventilation du local.

Dans le mode de réalisation des figures 14 et 15, les éléments analogues ou identiques à ceux du mode de réalisation des figures 1 et 2 portent les mêmes références que pour les figures 1 et 2, références augmentées du chiffre 100.

Dans ce mode de réalisation, la face latérale 102 du demi-voussoir ne comporte pas à sa base d'évidement analogue à l'évidement 4 des figures 1 et 2 ; cependant, comme on le voit sur la figure 15, lorsque l'on assemble deux demi-voussoirs tels que celui représenté à la figure 14, on ne les met pas de façon à ce qu'ils soient jointifs : on les dispose de façon à donner suffisamment de largeur l'espace 106 pour donner à la poutre 109 suffisamment d'épaisseur, ce qui a pour effet de ménager entre les rebords saillants 50, à la base de l'élément modulaire, un espace 104, que l'on peut, selon le besoin, soit remplir de béton pour renforcer la poutre 109, soit employer comme le logement 4 des figures 1 à 11.

Bien que l'invention ait été décrite en liaison avec un mode de réalisation particulier, il est bien évident qu'elle n'y est nullement limitée.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » pour un élément n'exclut pas, sauf mention contraire, la présence d'une pluralité de tels éléments.

Dans les revendications, tout signe de référence entre parenthèses ne saurait être interprété comme une limitation de la revendication.

## Revendications

1. Brique creuse profilée dont la section comporte deux parois rectilignes (1,2) faisant entre elles un angle de presque 90°, reliées l'une à l'autre par une paroi en arc-de-cercle (3) de façon à constituer un demi-voussoir comportant : une face supérieure horizontale (1), une face latérale (2) et une face courbe (3) joignant ces deux faces, **caracterisée en ce que** ladite face latérale (2) est légèrement inclinée de façon à présenter, lorsque deux desdites briques sont assemblées, un espace en contre-dépouille destinée à recevoir une poutre en béton armé (9)

2. Brique creuse selon la revendication 1, comportant en outre, à une base de la face latérale (2) qui forme une extrémité opposée audit angle, un évidement (4) de façon à définir, lorsque deux desdites briques sont assemblées, un logement longitudinal à la base des deux briques destiné à recevoir des accessoires tels que câblages électriques, rails porteurs ou moyens de fixation de cloisons.

3. Elément modulaire constitué de deux briques creuses profilées selon la revendication 1 ou 2, formant deux demi-voussoirs, définissant entre eux un espace en contre-dépouille (6), une poutre en béton armé (9) coulée dans ledit espace en contre-dépouille (6) et une plaque (10) rectangulaire en béton armé surmontant ladite poutre (9), la plaque (10) rectangulaire ayant la largeur des deux demi-voussoirs et une longueur légèrement supérieure aux deux demi-voussoirs.

4. Elément modulaire selon la revendication 3, **caractérisé par le fait que** les deux faces latérales s(2) des deux demi-voussoirs se faisant face sont légèrement inclinées de façon à présenter, lorsque les deux demi-voussoirs sont assemblés, ledit espace en contre-dépouille destinée à recevoir la poutre en béton armé (9).

5. Elément modulaire selon la revendication 4, **caractérisé par le fait que** les deux faces latérales s(2) des deux demi-voussoirs se faisant face définissent en outre, à leur base, le logement longitudinal destiné à recevoir des accessoires, par exemple une platine (18) supportant des câbles électriques (19), ou un rail (20) ou un tasseau (21) ou autres.

6. Ensemble formant à la fois un plancher et un plafond en voussoirs, **caractérisé par le fait qu'**il est constitué par une pluralité d'éléments modulaires selon l'une des revendications 3 à 5 placés côte-à-côte et portés par une structure porteuse de façon à constituer une surface supérieure plane dudit ensemble et une pluralité de voutes parallèles au niveau de la surface inférieure dudit ensemble.

7. Ensemble selon la revendication 6, **caractérisé par le fait que** sa surface supérieure est recouverte par une dalle en béton armé (14) coulée sur place.

8. Ensemble selon la revendication 7, **caractérisé par le fait que** la dalle en béton armé (14) est recouverte d'une nappe (15) en matériau isolant sur laquelle est coulée une chape de finition (16).

9. Ensemble selon la revendication 6, **caractérisé par le fait que** des buses de soufflage d'air (24) sont disposées au voisinage d'un ou plusieurs voussoirs, de telle sorte que l'air de climatisation ainsi soufflé traverse toute la pièce en hauteur, s'abaisse en bout des voussoirs et est repris par un ou plusieurs orifices (25) situés du même côté que les buses de soufflage (24).

10. Procédé de fabrication d'un élément modulaire selon la revendication 3, comportant les étapes suivantes :
dans un premier temps on pose dans un berceau en U (12) une rangée de demi-voussoirs alignée côte-à-côte ;
puis on réalise une deuxième rangée de demi-voussoirs en les disposant en position opposée dans le berceau (12) ;
puis on coule la poutre en béton armé (9) et la plaque (10).

## Patentansprüche

1. Profil-Hohlziegel, dessen Querschnitt zwei gerade Wände (1,2) umfasst, die miteinander einen Winkel von etwa 90° bilden und durch eine kreisbogenförmige Wand (3) miteinander verbunden sind, so dass ein Gewölbehalbstein gebildet wird, umfassend: Eine horizontale obere Fläche (1), eine Seitenfläche (2) und eine diese zwei Flächen verbindende gebogene Fläche (3), **dadurch gekennzeichnet, dass** die Seitenfläche (2) leicht geneigt ist, so dass, wenn zwei der Ziegel verbunden sind, ein Hinterschneidungsraum ausgebildet wird, welcher bestimmt ist einen Stahlbetonbalken (9) aufzunehmen.

2. Hohlziegel gemäß Anspruch 1, umfassend weiterhin an einer Basis der Seitenfläche (2), die ein von dem Winkel abgewandtes Ende bildet, eine Aussparung (4), so dass, wenn zwei der Ziegel verbunden sind, am Fuß beider Ziegel eine sich längs erstreckende Aufnahme definiert wird, welche dazu bestimmt ist, Zubehör wie elektrische Verdrahtungen, Tragschienen oder Befestigungsmittel für Trennwände aufzunehmen.

3. Modulares Element aus zwei Profil-Hohlziegeln gemäß Anspruch 1 oder 2, die zwei Gewölbehalbsteine bilden, welche zwischen sich einen Hinterschneidungsraum (6) definieren, einem Stahlbetonbalken (9), der in den Hinterschneidungsraum (6) gegossen wird, und einer rechteckigen Platte (10) aus Stahlbeton, die sich auf dem Balken (9) befindet, wobei die rechteckige Platte (10) die Breite der zwei Gewölbehalbsteine und eine Länge leicht höher als die zwei Gewölbehalbsteine aufweist.

4. Modulares Element gemäß Anspruch 3, **dadurch gekennzeichnet, dass** beide Seitenflächen s(2) der beiden sich gegenüberstehenden Gewölbehalbsteine leicht geneigt sind, so dass, wenn beide Gewölbehalbsteine verbunden sind, der Hinterschneidungsraum ausgebildet wird, welcher dazu bestimmt ist, den Stahlbetonbalken (9) aufzunehmen.

5. Modulares Element gemäß Anspruch 4, **dadurch gekennzeichnet, dass** beide Seitenflächen s(2) der beiden sich gegenüberstehenden Gewölbehalbsteine zudem an derer Basis die sich längs erstreckende Aufnahme definieren, welche dazu bestimmt ist, Zubehör aufzunehmen, wie z.B. eine Platine (18), die elektrische Kabel (19) trägt, oder eine Schiene (20) oder eine Dachleiste (21) oder Sonstiges.

6. Anordnung, welche gleichzeitig einen Fußboden und eine Decke mit Gewölbesteinen bildet, **dadurch gekennzeichnet, dass** diese gemäß einem der Ansprüche 3 bis 5 aus einer Vielzahl von modularen Elementen besteht, welche nebeneinander angebracht und von einer Tragestruktur getragen werden, so dass eine ebene obere Fläche der Anordnung und eine Vielzahl von parallelen Gewölben an der unteren Fläche der Anordnung gebildet werden.

7. Anordnung gemäß Anspruch 6, **dadurch gekennzeichnet, dass** ihre obere Fläche mit einer Stahlbetonplatte (14) bedeckt ist, welche vor Ort gegossen wird.

8. Anordnung gemäß Anspruch 7, **dadurch gekennzeichnet, dass** die Stahlbetonplatte (14) mit einer Matte (15) aus isolierendem Material bedeckt ist, auf welche ein Aufbeton (16) gegossen wird.

9. Anordnung gemäß Anspruch 6, **dadurch gekennzeichnet, dass** Luftblasdüsen (24) in der Nähe von einem oder mehreren Gewölbesteinen angeordnet sind, so dass die somit geblasene Klimatisierungsluft durch den gesamten Raum in der Höhe strömt, am Ende der Gewölbesteine absinkt und von einer oder mehreren Öffnungen (25), welche sich auf der gleichen Seite wie die Luftblasdüsen (24) befinden, wieder aufgefangen wird.

10. Herstellungsverfahren eines modularen Elements gemäß Anspruch 3, umfassend folgende Schritte:
zuerst wird in einen Träger in U-Form (12) eine Reihe von aneinandergereihten Gewölbehalbsteinen gelegt;
dann wird eine zweite Reihe von Gewölbehalbsteinen erstellt, indem diese in dem Träger (12) entgegengesetzt angeordnet werden;
dann werden der Stahlbetonbalken (9) und die Platte (10) gegossen.

## Claims

1. A profiled hollow brick has two straight walls (1,2) forming an angle of nearly 90°, and these are connected to each other by an arcuate wall (3) in such a way that they form a half segment comprising: an upper horizontal face (1), a side face (2) and a curved face (3) joining these two faces, **characterised in that** the said side face (2) is slightly inclined so as to present, when two of the said bricks are assembled, a space with reverse taper used to house a reinforced concrete beam (9)

2. The hollow brick according to claim1, further comprising, at the base of the side face (2) forming an end opposite to said angle, a recess (4) so as to define, when two of said bricks are assembled, a longitudinal housing at the base of the two bricks to accommodate accessories such as electrical wiring, rails or fixing means of partitions.

3. A modular element comprising two profiled hollow bricks according to claim 1 or 2, forming two half segments defining an reverse taper space between them (6), a reinforced concrete beam (9) slid into said reverse taper space (6) and a rectangular plate (10) in reinforced concrete surmounting said beam (9), the rectangular plate (10) having a width of the two half segments and a length slightly above the two half segments.

4. The modular element according to claim 3, **characterised in that** the two side faces (2) of the two half segments facing each other are slightly inclined so as to present, when the two half segments are assembled, the said reverse taper space which is used to house the reinforced concrete beam (9).

5. The modular element according to claim 4, **characterised in that** the two side faces (2) of the two half segments facing each other further define, at their base, the longitudinal housing intended for accessories, for example, a mounting plate (18) to support electric cables (19), or a rail (20) or a cleat (21) or other.

6. An assembly forming both a floor and a ceiling in segments, **characterised in that** it is made up of a plurality of modular elements according to any one of claims 3 to 5 arranged side by side and carried by a supporting structure so as to form a planar upper surface of said assembly and a plurality of parallel segments on the lower surface of said assembly.

7. The assembly according to claim 6, **characterised in that** its upper surface is covered by a slab of reinforced concrete (14) that is cast in situ.

8. The assembly according to claim 7, **characterised in that** the reinforced concrete slab (14) is covered by a layer (15) of insulating material on which a finishing screed is cast (16).

9. The assembly according to claim 6, **characterised in that** air blowing nozzles (24) are arranged in the vicinity of one or several segments, so that the cooling air is blown throughout the whole height of the room, drops at the end of the segments and is picked up by one or several orifices (25) situated on the same side as the blowing nozzles (24).

10. A method for manufacturing a modular element according to claim 3, comprising the following steps:
firstly a U-shaped cradle is provided, comprising U (12) a row of half segments aligned side by side;
then a second row of half segments is provided by arranging them in the opposite direction to the cradle (12) ;
then the reinforced concrete beam is cast (9) and the plate (10).
